# EUROPÄISCHE PATENTSCHRIFT

(11) **EP 0 229 774 B1**
(45) Veröffentlichungstag und Bekanntmachung des Hinweises auf die Patenterteilung: **31.07.1991**
(21) Anmeldenummer: 86903373.8
(22) Anmeldetag: 10.06.1986
(51) Int. Cl.: G07F 7/06

(54) **KUPPLUNGSVORRICHTUNG AN TRANSPORTWAGEN, WIE EINKAUFWAGEN, KOFFERKULIS OD. DGL.**
COUPLING DEVICE FOR A TRANSPORTATION TROLLEY SUCH AS SUPERMARKET CARTS OR THE LIKE
DISPOSITIF DE COUPLAGE SUR DES CHARIOTS TRANSPORTEURS TELS QUE CHARIOTS DE SUPERMARCHE OU AUTRES

(30) Priorität: 12.06.1985 DE 3520996
(43) Veröffentlichungstag der Anmeldung: 29.07.1987
(73) Patentinhaber: Fuchs, Peter, D-7500 Karlsruhe (DE)
(72) Erfinder: HARTMANN, Robert, D-8000 Mònchen 70 (DE)
(74) Vertreter: Brommer, Hans Joachim, Dr.-Ing.
(86) Internationale Anmeldenummer: EP8600348
(87) Internationale Veröffentlichungsnummer: WO8607481

(56) Entgegenhaltungen:
- EP-A- 0 026 745
- EP-A- 0 070 997
- WO-A-82/01950
- WO-A-84/04835
- DE-A- 2 725 530
- DE-A- 2 900 367
- DE-A- 3 238 091
- DE-A- 3 324 962
- FR-A- 2 526 189
- US-A- 3 917 047

## Beschreibung

Die Erfindung bezieht sich auf eine Kupplungsvorrichtung für Transportwagen mit den Merkmalen des Oberbegriffes von Patentanspruch 1.

Ein derartiger Transportwagen ist durch die DE-OS 32 38 091 bekannt, in ähnlicher Form auch durch die PCT-A-WO 84/04835 und die EP-A 70 997.

Diese Kupplungsvorrichtungen haben den Zweck, die Benutzer der Transportwagen dazu zu veranlassen, den Transportwagen nach Gebrauch in einen vorbestimmten Parkraum zurückzubringen und dort an einen Parkständer oder an den letzten einer Reihe ordnungsgemäß eingeparkter Transportwagen anzukuppeln, damit der Benutzer sein beim Abkoppeln des Wagens eingesetztes Münzpfand zurückerhält.

Die Transportwagen, bei denen es sich um Kofferkulis oder um Einkaufswagen, wie sie beispielsweise in Supermärkten verwendet werden, handeln kann, sind in platzsparender Stapelposition aneinanderkuppelbar, wobei sich jeweils ein Kupplungsstecker der Kupplungsvorrichtung eines Transportwagens mit der Kupplungsfalle der Kupplungsvorrichtung eines in der Stapelposition benachbart stehenden Transportwagens bzw. dem Kupplungsglied eines stationären Parkständers in Kupplungslage befindet. Zum Abkuppeln des in einer Reihe geparkter Transportwagen letzten Wagens bedarf es des Einwurfes eines Münzpfandes in den Münzteil der Kupplungsvorrichtung des abzukuppelnden Transportwagens, wobei dieses Münzpfand erst wieder nach dem Ankuppeln des Wagens an einen Parkständer oder den letzten einer Reihe in Parkstellung stehender Transportwagen zurückgegeben wird.

In der DE-OS 25 54 916 wird in Verbindung mit derartigen Transportwagen, die mit einer Kupplungsvorrichtung ausgerüstet sind, bereits offenbart, den Belegungszustand jeder Sammelstelle mit Transportwagen durch eine elektrische Informationseinrichtung von einer zentralen Überwachungsstelle zu überwachen. Dadurch ist es möglich, eine Überbelegung einzelner Sammelstellen festzustellen und die Wagen daraufhin wieder gleichmäßig zu verteilen.

Die Aufgabe der vorliegenden Erfindung besteht in der Schaffung einer im Aufbau einfachen und kostengünstig herstellbaren Kupplungsvorrichtung für den eingangs erläuterten Zweck, bei der Fehlbetätigungen und Beschädigungen praktisch vollständig ausgeschlossen sind und bei der insbesondere das Wiederankoppeln eines Transportwagens und die Freigabe des Münzpfandes nur dann erfolgen soll, wenn der betreffende Transportwagen in einen vorbestimmten Parkraum zurückgeführt wird. Hingegen soll eine Freigabe des beim Entkoppeln eingesetzten Entriegelungsmittels dann nicht erfolgen, wenn der Wagen in einen für dessen Parkstellung nicht bestimmten Aufnahmeraum zurückgebracht wird. Diese Aufgabe wird erfindungsgemäß durch die Merkmale im Kennzeichen des Patentanspruches 1 gelöst.

Es handelt sich somit bei einer erfindungsgemäßen Ausgestaltung um eine die Rückverbringung eines in einem bestimmten Parkraum abgekoppelten Transportwagens in diesen Parkraum gewährleistende Ortskennung. Eine derartige Ortskennung ist mittels einer einfachen Signalkodierung in vielfältiger Weise möglich und es können Signale beliebiger Art eingesetzt werden.

Weitere Merkmale der Erfindung ergeben sich aus den Unteransprüchen.

Nachstehend sollen anhand der beigef gten Zeichnungen der Aufbau und die bestimmungsgemäße Verwendung einer Ausführungsform der erfindungsgemäßen Sicherungseinrichtung erläutert werden. In schematischen Ansichten zeigen:
Fig. 1 mehrere in platzsparender Stapelposition zu einer Batterie zusammengeschobene Einkaufswagen, die in Parkstellung stehen und mittels an den Schiebegriffen der Wagen angebrachter Sicherungseinrichtungen aneinander gekuppelt sind,
Fig. 2 eine auf einem nur angedeuteten Schiebegriff eines Einkaufswagens befestigte Kupplungsvorrichtung in einer perspektivischen Gesamtansicht,
Fig. 3 die Kupplungsvorrichtung in einer seitlichen Ansicht gemäß Pfeil III in Fig. 2,
Fig. 4 ein Funktionsschema der Kupplungsvorrichtung in einer einem Schnittverlauf etwa in der von einem Münzeinwurfschacht aufgespannten Ebene entsprechenden Schnittansicht mit einem eingekuppelten und verriegelten Stecker
Fig. 5 das Funktionsschema gemäß Fig. 4, jedoch mit in der Entkupplungslage stehenden Funktionselementen,
Fig. 6 ebenfalls ein Funktionsschema der Kupplungsvorrichtung in einer Schnittansicht mit Schnittverlauf in einer zu den Schnittansichten nach den Fig. 4 und 5 parallelen Ebene, jedoch von der entgegengesetzten Seite aus gesehen,
Fig. 7 einen etwa der Schnittlinie VII-VII in Fig. 6 entsprechenden Schnitt durch die Kupplungsvorrichtung,jedoch in vergrößerter Darstellung,
Fig. 8 eine Schnittansicht mit Schnittverlauf etwa gemäß der Schnittlinie VIII-VIII in Fig. 6, ebenfalls in vergrößerter Darstellung,
Fig. 9 die Verrastung eines in einer Kupplungsfalle aufgenommenen Steckers in einer Schnittansicht etwa gemäß Schnittlinie IX-IX in Fig. 3,
Fig. 10 ein elektrisches Funktionsschema des Münzteils der Kupplungsvorrichtung und
Fig. 11 ebenfalls ein elektrisches Funktionsschema des Münzteils einer mit Ortskennung ausgerüsteten Kupplungsvorrichtung.

Bei den aus Fig. 1 ersichtlichen Einkaufswagen 10 kragen die Aufnahmekörbe 11 von vertikal verlaufenden Streben 12 annähernd horizontal aus, die sich ihrerseits von einem Grundrahmen 13 mit dem hier nicht weiter interessierenden Fahrwerk nach oben forterstrecken. Auf der von den einseitig von den Streben 13 auskragenden Aufnahmekörben 11 entfernten Seite sind die vertikal verlaufenden Streben über die Aufnahmekörbe nach oben verlängert und nach rückwärts abgebogen sowie durch Schiebegriffe 14 miteinander verbunden, auf denen in unten noch zu beschreibender Weise jeweils eine Kupplungsvorrichtung 15 zum festen, jedoch wahlweise lösbaren Aneinanderkuppeln in der Parkstellung benachbart stehender Einkaufswagen angeordnet ist.

Wie insbesondere die Fig. 2 und 3 zeigen, besitzt jede der Kupplungsvorrichtungen 15 eine dem Querschnitt der Schiebegriffe 14 der Einkaufswagen 10 angepaßte untere Ausnehmung 17 und ist mittels dieser auf einen Schiebegriff aufgesetzt und auf diesen mittels eines unterseitig mit dem Gehäuse der Kupplungsvorrichtung in hier nicht weiter interessierender Weise verschraubten Klemmstücks 18 befestigt. Jede Kupplungsvorrichtung 15 besitzt auf der in Fig. 2 linken Seite eine unten noch näher zu beschreibende Kupplungsfalle 20 und einen am Ende eines aufrollbaren Stahlseils 21 befestigten Stecker 22, der auf der der Fahrtrichtung der Einkaufswagen entgegengesetzten Seite aus einer Gehäuseausnehmung ausziehbar ist. Ebenfalls auf der der Fahrtrichtung der Einkaufswagen entgegengesetzten Seite befindet sich im oberen Bereich des Gehäuses 23 ein Einwurfschlitz 24 für einen aus den Fig. 4 und 5 ersichtlichen Münzschacht 25 und eine darunterliegende Ausgabeöffnung 26 für die Entnahme zurückgegebenen Pfandgeldes. Ein von Hand um einen vorbestimmten Schwenkwinkel in Richtung des Drehpfeils 27 verschwenkbarer Betätigungsgriff 28 zum Entkuppeln eines in der Kupplungsfalle 20 einer Kupplungsvorrichtung aufgenommenen Steckers 22 befindet sich auf der der Kupplungsfalle gegenüberliegenden Seite des Gehäuses.

Bei den in platzsparender Stapelposition gemäß Fig. 1 stehenden Einkaufswagen 10 ist in die Kupplungsfalle der Kupplungsvorrichtung 15 eines jeden Einkaufswagens 10 jeweils der Stecker 22 der Kupplungsvorrichtung des in der Reihe davor stehenden Einkaufswagens eingekuppelt. Zum Abkuppeln des in der Parkstellung jeweils hinteren Einkaufswagens ist es notwendig, ein Münzpfand vorbestimmter Wertigkeit, etwa ein Fünfmarkstück, in den Einwurfschlitz 24 des Münzschachtes der Kupplungsvorrichtung dieses Einkaufswagens einzuwerfen und dann den Betätigungshebel 28 aus der in Fig. 2 ersichtlichen Stellung rechtsdrehend gemäß Pfeil 27 zu verschwenken, bis der in die Kupplungsfalle dieser Kupplungsvorrichtung eingekuppelte Stecker der Kupplungsvorrichtung des in der Reihe davor stehenden Einkaufswagens entkuppelt. Nach dem Entkuppeln ist der in der Reihe hinten stehende Einkaufswagen zur beliebigen Verwendung frei und das eingeworfene Münzpfand in der Kupplungsvorrichtung dieses Einkaufswagens arretiert.

Der am Ende des aufrollbaren Stahlseils 21 angeordnete Stecker 22 der Kupplungsvorrichtung des in der Reihe vor dem abgekuppelten Einkaufswagen stehenden Einkaufswagens wird selbsttätig in das Gehäuse seiner Kupplungsvorrichtung eingezogen. Dies bewirkt eine das Stahlseil 21 aufnehmende und durch eine in Aufrollrichtung gemäß Pfeil 29 in Fig. 2 vorgespannte Spiralfeder beaufschlagte Rolle 30, die in der aus den Fig. 3 und 7 ersichtlichen Weise innenseitig am Gehäuse der Kupplungsvorrichtung gelagert ist. Diese Rolle 30 besitzt einen über den Aufrollumfang für das Stahlseil 21 hinausragenden Randflansch 31, der bei ausgezogenem Stecker 22 in eine die Kupplungsfalle 20 dieser Kupplungsvorrichtung umgebende Gehäuseaussparung 32 hineinragt und dann das Einkuppeln eines Steckers 22 in diese Kupplungsfalle in unten noch zu beschreibender Weise verhindert. Dieser Randflansch ist indessen mit einer in Fig. 3 angedeuteten Ausnehmung 34 versehen, die bei voll eingezogenem Kupplungsstecker im Bereich der die Kupplungsfalle 20 dieser Kupplungsvorrichtung umgebenden Gehäuseaussparung 32 steht und somit nur bei voll eingezogenem Kupplungsstecker das Einkuppeln eines zu der Kupplungsvorrichtung eines in der platzsparenden Stapelposition benachbart stehenden Einkaufswagens in die Kupplungsfalle ermöglicht

Die Ausziehlänge des an seinem von der Rolle 30 entfernten Ende mit einem Stecker 22 versehenen Stahlseils 21 ist entsprechend dem Abstande bemessen, den die Kupplungsvorrichtungen zweier in der platzsparenden Stapelposition benachbart stehende Einkaufswagen 10 haben.

Wie insbesondere Fig. 9 zeigt, ist jeder Kupplungsstecker 22 an seinem mit einem aufrollbaren Stahlseil 21 als biegsamem Verbindungsmittel verbundenen Ende mit einem sich radial über einen Steckerzapfen hinauserstreckenden Griffstück 36 versehen, das etwa in der Mitte seiner Axialerstreckung eine annähernd umlaufende Nut 37 aufweist. Dieses Griffstück 36 paßt in die die Kupplungsfalle 20 umgebende Gehäuseaussparung 32 und in die umlaufende Nut 37 des Griffstücks eines eingekuppelten Steckers greift beim Ausziehen des Steckers der Kupplungsvorrichtung, in die der erstgenannte Stecker eingekuppelt ist, der umlaufende Randflansch 31 der Rolle 30 zum Aufspulen des den letztgenannten Stecker tragenden Stahlseils 21 ein, so daß bei in platzsparender Stapelposition in einer Reihe aneinandergekuppelter Einkaufswagen 10 grundsätzlich immer nur der in der Reihe hinten stehende Einkaufswagen abkuppelbar ist, weil nur bei dessen Kupplungsvorrichtung der Stecker eingezogen ist und demtsprechend die Ausnehmung 34 der Rolle 30 im Bereich der Gehäuseaussparung 32 steht und demgemäß das Griffstück 36 des eingekuppelten Steckers nicht arretiert.

Das Abkuppeln des in platzsparender Stapelposition jeweils am Ende einer Reihe stehenden Einkaufswagens 10 geschieht in der Weise, daß ein Münzpfand bestimmter Wertigkeit, etwa ein Fünfmarkstück, durch den Einwurfschlitz 24 in den aus den Fig. 4 und 5 ersichtlichen Münzschacht 25 eingeworfen und zwischen einem Münzschieber 40 und einem aus dem Münzschacht in unten noch zu beschreibender Weise herausziehbaren Sperrstift 41 aufgenommen wird. Der Münzschieber 40 und ein den genannten Sperrestift 41 in unten noch zu beschreibender Weise betätigender Magnet 42, der in einem mit der Zahnstange 44 und mithin auch mit dem Münzschieber 40 fest verbundenen Gehäuse 43 aufgenommen ist, sind fest mit einer Zahnstange 44 verbunden, die gegen die Wirkung einer vorgespannten Rückstellfeder 45 mittels des oben in Verbindung mit Fig. 2 bereits erwähnten Entriegelungshebels 28 über ein Zahnsegment 46 nach der vom Einwurf-und Entnahmeschlitz des Münzschachtes 25 entfernten Seite verschiebbar ist.

Bei einer derartigen Betätigung des Münzschiebers 40 infolge Verschwenkens des Entriegelungshebels 28 aus der in Fig. 2 gezeigten Stellung nach rechts wird die zwischen dem Münzschieber und dem genannten Sperrstift 41 in der aus Fig. 4 ersichtlichen Weise aufgenommene Münze 48 mitbewegt. Bei dieser Bewegung trifft die Münze auf eine in ihrer Bewegungsbahn angeordnete Kontaktfläche 49 einer als Verrastungselement für einen eingekuppelten Stecker 22 dienenden Sperrklinke 50, die um einen gehäusefesten Lagerzapfen 52 zwischen einer einen eingekuppelten Stecker in der Kupplungslage arretierenden und freigebenden Stellung verschwenkbar ist.

In der aus Fig. 4 ersichtlichen Betriebsstellung befindet sich diese Sperrklinke in einer einen eingekuppelten Stecker 22 arretierenden Lage. Wenn durch Verschwenken des Entriegelungshebels 28 aus der in Fig. 2 dargestellten Lage nach rechts der Münzschieber 40 mit der zwischen diesem und dem Sperrstift 41 aufgenommenen Münze 48 aus der in Fig. 4 gezeigten Betriebsstellung verschoben wird, bewirkt die auf die in ihrer Bewegungsbahn liegende Kontaktfläche 49 der Sperrklinke 50 auftreffende MÜnze 48 ein Verschwenken der Sperrklinke um ihren gehäusefesten Lagerzapfen 52 aus der in Fig. 4 veranschaulichten Betriebsstellung in die in Fig. 5 gezeigte Entriegelungsstellung, in welcher der bis dahin in der Kupplungsfalle arretierte Stecker 22 entriegelt und in der aus Fig. 9 ersichtlichen Weise mittels eines durch eine vorgespannte Schraubenfeder 54 beaufschlagten Auswerfers 55 aus seiner Kupplungslage ausgestoßen wird.

Die Sperrklinke besitzt eine langlochartige Verrastungs kulisse 56, die in der aus Fig. 4 ersichtlichen Verrastungslage einen Kopfabschnitt 58 eines eingekuppelten Steckers 22 formschlüssig hintergreift und an ihrem einen Ende eine Erweiterung 59 besitzt, durch die der Kopfabschnitt 58 des Steckers ein- bzw. auskuppelbar ist. Diese Erweiterung 59 gelangt infolge Verschwenkens der Sperrklinke 50 in die aus Fig. 5 ersichtliche Entriegelungslage in eine mit der Kupplungsfalle 20 fluchtende Stellung und in dieser Stellung rastet ein entsprechend gestalteter Abschnitt 60 des durch die vorgespannte Feder 54 belasteten Auswerfers 55 in die genannte Erweiterung 59 der Verrastungskulisse 56 ein, wodurch die Sperrklinke in ihrer Entrastungsstellung arretiert ist.

In dieser Betriebsstellung ist der mit der betrachteten Kupplungsvorrichtung 15 ausgerüstete Einkaufswagen 10 von den in einer Reihe in Parkstellung aneinandergekuppelten Einkaufswagen abgekuppelt und mithin bestimmungsgemäß einzeln verwendbar. Das zum Einkuppeln eingesetzte Münzpfand ist im Münzschacht 25 arretiert und wird in unten noch zu beschreibender Weise erst freigegeben, wenn in der platzsparenden Stapelposition der Stecker der Kupplungsvorrichtung eines in der Reihe davor stehenden Einkaufswagens 10 in die Kupplungsfalle 20 eingekuppelt worden ist. Voraussetzung dafür ist, daß sich der Stecker der Kupplungsvorrichtung des anzukuppelnden Einkaufswagens in der Einziehlage befindet und dementsprechend die Ausnehmung 34 im Randflansch 31 der das Stahlseil 21 des zu dieser Kupplungsvorrichtung gehörenden Steckers 22 aufnehmenden Rolle 30 in einer mit der die Kupplungsfalle umgebenden Gehäuseaussparung 32 deckungsgleichen Lage steht.

Beim Einkuppeln des Kupplungssteckers 22 der Kupplungsvorrichtung 15 eines in der Stapelposition vor dem anzukuppelnden Einkaufswagen stehenden Einkaufswagens trifft der Kopfabschnitt 58 dieses Kupplungssteckers auf den in die Erweiterung 59 der Verrastungskulisse 56 eingreifenden und die Sperrklinke 50 in der Entkupplungslage arretierenden Abschnitt 60 des Auswerfers 55 auf und bringt diesen Abschnitt des Auswerfers außer Eingriff mit der Verrastungskulisse. Die Sperrklinke 50, die über einen Nocken 62 mit einem vom Münzschacht 25 entfernten Mitnehmer 64 der Zahnstange 44 zwangsgekoppelt ist, verschwenkt dann unter der Wirkung der die Zahnstange beaufschlagenden Rückstellfeder 45 aus der in Fig. 5 ersichtlichen Betriebsstellung in die in Fig. 4 veranschaulichte Betriebsstellung zurück, wobei der Kopfabschnitt 58 des eingekuppelten Steckers 22 von der Verrastungskulisse 56 der Sperrklinke hintergriffen und mithin in der Kupplungslage arretiert wird. Damit ist das Wiederankuppeln eines Einkaufswagens an den letzten einer Reihe in Parkstellung stehender Einkaufswagen vollendet.

Infolge des Wiederankuppelns eines durch Einsatz eines Münzpfandes abgekuppelten Einkaufswagens wird die den Münzschieber 40 betätigende Zahnstange 44 durch die auf sie wirkende vorgespannte Feder 45 in ihre Ausgangslage zurückbewegt. Mittels eines mit der Zahnstange 44 in Wirkverbindung stehenden Zahnradvorgeleges 66, 67 wird dabei ein ortsfest im Gehäuse angeordneter Gleichstromgenerator 68 angetrieben, der mit dem Betätigungsmagneten 42 für den im Münzschacht 25 angeordneten Sperrstift 41 in Schaltverbindung steht, wie Fig. 10 zeigt, und infolge Spannungsbeaufschlagung dieses Betätigungsmagneten das Herausziehen des Sperrstiftes aus dem Münzschacht bewirkt. Mit dem durch das ordnungsgemäße Ankuppeln eines Einkaufswagens an einen in einer Reihe in platzsparender Stapelposition davor stehenden Einkaufswagen wird somit durch Zurückziehen des Sperrstiftes 41 aus dem Münzschacht 25 die Freigabe des eingesetzten Münzpfandes bewirkt, das danach dem Entnahmeschlitz 26 des Münzschachtes entnommen werden kann.

Bei der in Fig. 11 veranschaulichten Alternativausführung steht der über das Zahnradvorgelege 66,67 von der Zahnstange 44 antreibbare Gleichstromgenerator 68 nicht unmittelbar mit dem Magneten 42 zur Betätigung des in den Münzschacht 25 hineinragenden Sperrstiftes 41 in Wirkverbindung, sondern über einen die Generatorenergie kurzfristig speichernden Kondensator 70, dessen Entladung von einer Elektronik in der Weise gesteuert wird, daß eine das Zurückziehen des in den Münzschacht hineinragenden Sperrstiftes 41 bewirkende Spannungsbeaufschlagung des Betätigungsmagneten 42 nur in Abhängigkeit vom Vorhandensein eines Erkennungssignals erfolgt. Demgemäß enthält die Elektronik zur Steuerung der Energieabgabe des Kondensators 70 einen Signalempfänger 72 für ein Ortsignal, der nur bei Vorhandensein des Ortsignals über einen Verstärker 74 und eine Schaltlogik 76 eine Abgabe der im Kondensator 70 gespeicherten Generatorenergie zwecks Beaufschlagung des Betätigungsmagneten 42 für den Sperrstift 41 ermöglicht. Bei Abwesenheit eines derartigen Signals findet hingegen keine Energieabgabe vom Speicher-Kondensator zu dem Betätigungsmagneten statt.

Diese Ausgestaltung der erfindungsgemäßen Sicherungseinrichtung ermöglicht ein Ankuppeln der mit einer derartigen Sicherungseinrichtung ausgerüsteten Einkaufswagen an in platzsparender Stapelposition stehende Einkaufswagen bzw. einen Parkständer unter Freigabe des beim Abkuppeln eingesetzten Münzpfandes nur dann, wenn diese Einkaufswagen in vorbestimmte Parkräume zurückgeführt werden, in denen das ein Ankuppeln ermöglichende Signal vorhanden ist. Durch eine in einfacher Weise verwirklichbare Signalkodierung ist somit sichergestellt, daß eine Rückgabe des Münzpfandes nur dann stattfindet, wenn der Benutzer einen durch Einsatz eines derartigen Münzpfandes entliehenen Transportwagen in den für diesen bestimmten Parkraum zurückführt und dort an einen Parkständer od. an diesen ordnungsgemäß angekuppelte Transportwagen ankuppelt.

## Patentansprüche

1. Kupplungsvorrichtung an bestimmungsgemäß einzeln zu verwendenden, bei Nichtgebrauch teilweise ineinanderschiebbaren und dadurch in platzsparender Stapelposition zu einer Batterie zusammenstellbaren Transportwagen (10), wie Einkaufswagen, Kofferkulis oder dergleichen zum festen, jedoch wahlweise lösbaren Verbinden jeweils in der Stapelposition benachbart stehender Transportwagen, mit einer Kupplungsmechanik (15), die eine nur nach Einwurf eines Münzpfandes (48) in eine einen eingekuppelten Stecker (22) freigebende Entriegelungsstellung betätigbare Verrastung besitzt, wobei der Stecker (22) einer Kupplungsvorrichtung eines Transportwagens an einem in der Stapelposition jeweils benachbarten Transportwagen einkuppelbar ist und das zum Entkuppeln erforderliche Münzpfand (48) beim Entkuppeln eines Steckers (22) wieder freigegeben wird, wobei ein von Hand betätigbares Entriegelungsorgan (28. 40) zum Betätigen der Verrastung (50) in eine einen eingekuppelten Stecker (22) freigebende Stellung und diese Verrastung nur über ein eingeworfenes und zwischen dem Entriegelungsorgan (28,40) und der Verrastung (50) eine Wirkverbindung herstellendes Münzpfand (48) miteinander kuppelbar sind, wobei das eingeworfene Münzpfand (48) in einem Einwurfschacht (25) mittels eines in Abhängigkeit von einem erneuten Einkuppeln eines Stekkers (22) aus seiner Sperrlage herausziehbarem Sperrstift (41) in einer Lage zwischen einem mit dem Entriegelungsorgan (28) wirkverbundenen Schieber (40) und einer die Verrastung bildenden Sperrklinke (50) gehalten ist, die zwischen einer einen eingekuppelten Stekker in der Kupplungslage verrastenden und freigebenden Stellung verschwenkbar und durch Federkraft in ihrer Verrastungslage gehalten ist, wobei die Betätigung des aus seiner Sperrlage im Einwurfschacht (25) herausziehbaren Sperrstiftes (41) mittels eines Magneten (42) erfolgt, der seinerseits in Abhängigkeit vom Einkuppeln eines Steckers (22) mit Spannung von einer Spannungsquelle (68) beaufschlagbar ist,
dadurch gekennzeichnet,
daß in der elektrischen Schaltverbindung zwischen der Spannungsquelle (68), die intern angeordnet ist, und dem Magneten (42) zur Betätigung des aus dem Einwurfschacht (25) herausziehbaren Sperrstiftes (41) ein Schaltelement angeordnet ist und letzteres von einer mit einem Empfangsteil (72) ausgerüsteten Steuerelektronik (76) in der Weise steuerbar ist, daß eine Spannungsbeaufschlagung des Magneten nur bei Empfang eines Steuersignals durch den Empfangsteil der Steuerelektronik stattfindet, wobei das Steuersignal nur bei Rückverbringung des Transportwagens (10) in einen vorbestimmten Parkraum erzeugt wird.

2. Kupplungsvorrichtung nach Anspruch 1,
dadurch gekennzeichnet,
daß der vorbestimmte Parkraum durch eine bestimmte Ortskennung gekennzeichnet ist.

3. Kupplungsvorrichtung nach Anspruch 2,
dadurch gekennzeichnet,
daß die Ortskennung durch eine Signal-Codierung erfolgt.

4. Kupplungsvorrichtung nach einem der Ansprüche 1 bis 3,
dadurch gekennzeichnet,
daß die Spannungsquelle ein Generator (68) ist, der mit einem beim Einkuppeln eines Steckers (22) Speicherenergie abgebenden Energiespeicher (44, 45) in Wirkverbindung steht.

5. Kupplungsvorrichtung nach Anspruch 4,
dadurch gekennzeichnet,
daß der Energiespeicher (44, 45) ein beim Betätigen des Entriegelungsorgans (28) in die Entriegelungsstellung vorgespannter Federspeicher ist.

6. Kupplungsvorrichtung nach Anspruch 5,
dadurch gekennzeichnet,
daß der Federspeicher aus einer auf den mit dem Entriegelungsorgan (28) wirkverbundenen Schieber (40) und der Generator (68) miteinander in Antriebsverbindung stehen.

7. Kupplungsvorrichtung nach Anspruch 6,
dadurch gekennzeichnet,
daß die Antriebsverbindung zwischen dem Schieber (40) und dem Generator (68) aus eineim Zahnradvorgelege (66, 67) besteht.

8. Kupplungsvorrichtung nach Anspruch 7,
dadurch gekennzeichnet,
daß bei der Ausbildung der internen Spannungsquelle als durch die Auslösung eines Energiespeichers betätigbarer Generator (68) zwischen letzterem und dem von der Steuerelektronik (76) nur in Abhängigkeit von einem empfangenen Steuersignal eine Spannungsbeaufschlagung des Magneten (42) zulassenden Schaltelement ein Speicherkondensator (70) angeordnet ist.

9. Kupplungsvorrichtung nach einem der Ansprüche 1 bis 8,
dadurch gekennzeichnet,
daß eine die Sperrklinke (50) in der entkuppelten Lage arretierende und beim Einkuppeln eines Stekkers (22) unwirksam werdende Verriegelung (55, 60) vorgesehen ist.

## Claims

1. Coupling device on transport vehicles (10) which are usable individually according to purpose, and pushable partially one into the other when not in use and thus can be put together into a collection in a space-saving stacking position, such as shopping trolleys, luggage trolleys or the like, for the firm but optionally releasable connection of transport vehicles which are in each case adjacent in the stack position, with a coupling mechanism (15) which possesses a catch device which is actuatable only after the insertion of a deposit coin (48) into an unlocking position liberating a coupled plug-in part (22), the plug-in part (22) of a coupling device of a transport vehicle being couplable to an adjacent transport vehicle in each case in the stacking position and the deposit coin (48) necessary for uncoupling being released again in the uncoupling of a plug-in part (22), while a manually actuatable unlocking element (28, 40) for the actuation of the catch device (50) into a position releasing a coupled plug-in part (22) and this catch device are couplable with one another only by means of an inserted deposit coin (48) producing an operative connection between the unlocking element (28, 40) and the catch device (50), the inserted deposit coin (48) being held in an insertion slot (25) by means of a blocking pin (41) extractable from its blocking position in dependence upon a renewed coupling of a plug-in part (22), in a position between a slider (40) operatively connected with the unlocking element (28) and a locking pawl (50) forming the locating device, which pawl is held pivotably between a position engaging a coupled plug-in part in the coupling position and a release position and by spring force in its locking position, while the actuation of the locking pin (41), which is withdrawable from its blocking position in the insertion slot (25) is effected by means of a magnet (42) which in turn can be charged with voltage from a voltage source (68) in dependence upon the coupling of a plug-in part (22),
characterised in that
a switch element is arranged in the electric switch connection between the voltage source (68), which is arranged internally, and the magnet (42) for the actuation of the locking pin (41) withdrawable from the insertion slot (25), and this switch element is controllable by a control electronic system (76) equipped with a reception part (72), in such manner that a voltage charging of the magnet takes place only on reception of a control signal by the reception part of the control electronic system, the control signal being generated only on return of the transport vehicle (10) into a pre-determined parking space.

2. Coupling device according to Claim 1,
characterised in that
the pre-determined parking space is characterised by a specific position indication.

3. Coupling device according to Claim 2,
characterised in that
the position indication is effected by a signal coding.

4. Coupling device according to one of Claims 1 to 3,
characterised in that
the voltage source is a generator (68) which is in operative connection with an energy store (44, 45) which delivers stored energy on coupling of a plug-in part (22).

5. Coupling device according to Claim 4,
characterised in that
the energy store (44, 45) is a spring store initially stressed into the unlocking position in the actuation of the unlocking element (28).

6. Coupling device according to Claim 5,
characterised in that
the spring store of a slider (40) operatively connected with the unlocking element (28) and the generator (68) are in drive connection with one another.

7. Coupling device according to Claim 6,
characterised in that
the drive connection between the slider (40) and the generator (68) consists fo a toothed-wheel gear train (66, 67).

8. Coupling device according to Claim 7,
characterised in that
in the case of formation of the internal voltage source as generator (68) actuatable by the triggering of an energy store a storage capacitor (70) is arranged between the generator (68) and the switch element which permits voltage charging of the magnet (42) only in dependence upon a received control signal.

9. Coupling device according to one of Claims 1 to 8,
characterised in that
a locking arrangement (55, 60) is provided which arrests the locking pawl (50) in the uncoupled position and becomes ineffective on coupling of a plug-in part (22).

## Revendications

1. Dispositif d'accouplement installé sur des chariots de transport (10), comme par exemple des chariots pour porter des marchandises achetées, des chariots pour porter des bagages ou analogues, qui doivent être utilisés individuellement conformément à des spécifications, peuvent être imbriqués partiellement les uns dans les autres lors de leur non-utilisation et peuvent être rassemblés de ce fait dans une position imbriquée peu encombrante en formant une batterie de chariots, et utilisés pour raccorder de façon fixe, mais d'une manière détachable à volonté, des chariots de transport situés respectivement dans une position imbriquée voisine, et comportant un système mécanique d'accouplement (15), qui possède un dispositif de verrouillage pouvant être amené, uniquement après l'introduction d'une pièce de monnaie de garantie (48), dans une position déverrouillée libérant un connecteur (22) accouplé, et dans lequel le connecteur (22) d'un dispositif d'accouplement d'un chariot de transport peut être accouplé à un chariot de transport respectivement voisin dans la position imbriquée et la pièce de monnaie de garantie (48) nécessaire pour le désaccouplement est à nouveau libérée lors du désaccouplement d'un connecteur (22), et dans lequel un organe de déverrouillage (28,40), qui peut être actionné manuellement et sert à amener le dispositif de verrouillage (50) dans une position libérant un connecteur (22) accouplé, et ce dispositif de verrouillage peuvent être accouplés entre eux uniquement par l'intermédiaire d'une pièce de monnaie de garantie (48), qui est introduite et établit une liaison active entre l'organe de déverrouillage (28,40) et le dispositif de verrouillage (50), et dans lequel la pièce de monnaie de garantie introduite (48) est maintenue dans un logement d'introduction (25) à l'aide d'une tige de blocage (41), qui peut être dégagée de sa position de blocage en fonction d'un nouvel accouplement d'un connecteur (22), dans une position qui est située entre un poussoir (40), raccordé selon une liaison active à l'organe de déverrouillage (28), et un cliquet de blocage (50) formant le dispositif de verrouillage et qui peut pivoter entre une position verrouillant un connecteur accouplé, dans la position d'accouplement, et une position de libération de ce connecteur et est maintenu, par la force d'un ressort, dans sa position de verrouillage, et dans lequel l'actionnement de la tige de blocage (41), pouvant être ressortie de sa position de blocage dans le logement d'insertion (25), s'effectue à l'aide d'un aimant (42) qui, pour sa part, peut être chargé par une tension produite par une source de tension (68), en fonction de l'accouplement d'un connecteur (22),
caractérisé par le fait
qu'un élément de commutation est disposé dans la liaison électrique de commutation entre la source de tension (68), qui est disposée de façon interne, et l'aimant (42) servant à actionner la tige de blocage (41) pouvant être retirée du logement d'insertion (25) et que cet élément de commutation peut être commandé par une unité électronique de commande (76) équipée d'une partie de réception (72), de telle sorte qu'une charge de l'aimant avec une tension se produit uniquement lors de la réception d'un signal de commande par la partie de réception de l'unité électronique de commande, le signal de commande étant produit uniquement lors du retour du chariot de transport (10) dans un espace de rangement prédéterminé.

2. Dispositif d'accouplement selon la revendication 1,
caractérisé en ce que
l'espace de rangement prédéterminé est caractérisé par un indicatif de lieu déterminé.

3. Dispositif d'accouplement selon la revendication 2,
caractérisé en ce que
l'indicatif de lieu est obtenu au moyen d'un codage d'un signal.

4. Dispositif d'accouplement selon l'une des revendications 1 à 3,
caractérisé en ce que
la source de tension est un générateur (68), qui est raccordé selon une liaison active à un accumulateur d'énergie (44,45) délivrant une énergie cumulée lors de l'accouplement d'un connecteur (22).

5. Dispositif d'accouplement selon la revendication 4,
caractérisé en ce que
l'accumulateur d'énergie (44,45) est un accumulateur à ressort précontraint dans la position déverrouillée lors de l'actionnement de l'organe de déverrouillage (28).

6. Dispositif d'accouplement selon la revendication 5,
caractérisé en ce que
l'accumulateur à ressort, constitué par un ressort agissant sur le poussoir (40) raccordé selon une liaison active à l'organe de déverrouillage (28), et le générateur (68) sont raccordés l'un à l'autre selon une liaison motrice.

7. Dispositif d'accouplement selon la revendication 6,
caractérisé en ce
que la liaison motrice entre le poussoir (40) et le générateur (68) est constituée par un train d'engrenages intermédiaires (66,67).

8. Dispositif d'accouplement selon la revendication 7,
caractérisé en ce
que, dans le cas de la réalisation de la source interne de tension sous la forme d'un générateur (68) pouvant être actionné au moyen du déclenchement d'un accumulateur d'énergie, un condensateur d'accumulation (70) est disposé entre le générateur et l'élément de commutation, qui autorise l'application d'une tension à l'aimant (42), par l'unité électronique de commande (76), uniquement en fonction d'un signal de commande reçu.

9. Dispositif d'accouplement selon l'une des revendications 1 à 8,
caractérisé en ce
qu'il est prévu un dispositif de verrouillage (55,60), qui bloque le cliquet de blocage (50) dans la position désaccouplée et devient inactif lors de l'accouplement d'un connecteur (22).
